# EUROPÄISCHE PATENTSCHRIFT

(11) **EP 2 627 297 B1**
(45) Veröffentlichungstag und Bekanntmachung des Hinweises auf die Patenterteilung: **07.01.2015**
(21) Anmeldenummer: 11769859.7
(22) Anmeldetag: 11.10.2011
(51) Int. Cl.: A61G 7/00

(54) **FALTBARE BETTBADEWANNE MIT SELBST TRAGENDEN WÄNDEN FÜR MEDIZINISCHE UND PFLEGERISCHE ZWECKE**
FOLDABLE BED BATHTUB HAVING SELF-SUPPORTING WALLS FOR MEDICAL AND NURSING PURPOSES
BAIGNOIRE DE LIT PLIANTE À PAROIS AUTOPORTANTES S'UTILISANT DANS LE DOMAINE MÉDICAL ET DANS LE CADRE DE SOINS

(30) Priorität: 12.10.2010 DE 202010008776 U
(43) Veröffentlichungstag der Anmeldung: 21.08.2013
(73) Patentinhaber: Schwarzkopf, Attila, 94405 Landau / Isar (DE)
(72) Erfinder: Schwarzkopf, Attila, 94405 Landau / Isar (DE)
(74) Vertreter: Farago, Peter Andreas
(86) Internationale Anmeldenummer: PCT/EP2011/067742
(87) Internationale Veröffentlichungsnummer: WO 2012/049182

(56) Entgegenhaltungen:
- WO-A1-93/10737
- DE-U1- 8 631 203
- US-A- 2 878 488
- US-A- 4 393 531
- US-A- 5 909 970
- US-A1- 2003 000 011

## Beschreibung

Die Erfindung betrifft eine faltbare Bettbadewanne mit selbst tragenden Wänden für medizinische und pflegerische Zwecke, vor allem für die Reinigung und Pflege bettlägeriger Patienten. Die erfindungsgemäße faltbare Bettbadewanne ist insbesondere geeignet, um sowohl im privaten Bereich als auch in medizinischen oder Pflegeeinrichtungen zum Baden und Pflegen von bettlägerigen Personen oder Patienten eingesetzt zu werden.

Aus dem Stand der Technik sind Bettbadewannen für medizinische und pflegerische Zwecke bekannt.

Um das aufwendige Heben und Tragen eines unmobilen Patienten aus einem Bett zu einer Badewanne zu vermeiden, sind insbesondere solche Bettbadewannen bekannt, die aus einem wasserdichten, biegsamen Material gebildet sind. Eine solche Bettbadewanne ist aus DE 299 08 400 bekannt, wobei in diesem Fall der Patient, ähnlich wie es beim Wechseln eines Betttuches passiert, im Bett auf diese flexible, wasserdichte Fläche aufgelegt wird. Für ihren Einsatz wird jedoch das wasserdichte Material einen Rand brauchen, der durch seitlich umlaufende Mittel zur Abstützung - z.B. Stangen, die durch Schlaufen oder Löcher hindurchgeführt werden und am Bettgestell eingehängt sind - vorgesehen ist. Derartige Bettbadewannen sind nicht selbst stehend bzw. nicht mit selbst tragenden Wänden ausgestattet oder werden direkt oder indirekt an das Bettgestell aufgebaut und können nicht unaufwendig und spontan auf jedwelche Betten benutzt werden.

Außerdem sind selbst stehende Badewannen bekannt, die wie bei üblichen Baby-Badewannen aufblasbar sind. In einem solchem Fall wird praktisch die Bettbadewanne in unaufgeblasenem Zustand unter den Patienten geschoben und danach wird die Wanne unter dem Patienten aufgepumpt, damit das Wasser beim Baden nicht auslaufen kann. Dadurch wird jedoch nicht an die Tatsache gedacht, dass übliche Krankenbetten zur besseren Liegeweise des Patienten und für dessen effizientere Reinigung teilweise hochgestellt werden. Durch das unkontrollierte Biegen der aufblasbaren Wand wird sich diese wenigstens an einer Stelle knicken und das Wasser durchlaufen lassen können. Weiter sind auch Badewannen bekannt, wie DE 20 2005 009 113 U1, deren Randerhebung aus einem deformierbaren Material geformt ist.

Aus US 5/107857 A ist eine wegwerfbare Dekontaminationsvorrichtung bekannt, die einen faltbaren Rahmen enthält, auf welchen ein separater, wasserundurchlässigen Überzug aufsetzbar ist, um eine Dekontaminierungswanne zu bilden. Der Überzug kann nach Dekontamination leicht entfernt und entsorgt werden.

Aus DE 86 31 203 U1 ist eine höhenverstellbare Pflegewanne bekannt.

Der Erfindung liegt die Aufgabe zu Grunde, eine Verbesserung der bisherig benutzten Bettbadewannen zur Verfügung zu stellen.

Diese Aufgabe wird durch eine faltbare Bettbadewanne mit selbst stehenden Wänden für medizinische Zwecke gemäß dem Anspruch 1 gelöst.

Die erfindungsgemäße Bettbadewanne mit selbst tragenden Wänden besteht aus einem flexiblen faltbaren Flächenelement, wobei das flexible faltbare Flächenelement im aufgebauten Zustand einen im Wesentlichen rechteckigen Boden und aufrechte, selbst tragende Wände bestimmt und wobei im nicht aufgebauten Zustand der Boden und die Wände einstückig ausgebildet sind. Der Boden der faltbaren Bettbadewanne besteht aus einem im Wesentlichen flexiblen Material und die Wände aus einem im Wesentlichen starren Material. Außerdem weisen zwei gegenüberliegende aufrechte Wände jeweilige Soll-Knickstellen auf. Vorzugsweise sind die jeweiligen Soll-Knickstellen ausgebildet, um die Wandabschnitte der zwei gegenüberliegenden aufrechten Wände an einer ersten Seite der Soll-Knickstellen in Bezug auf die Wandabschnitte der zwei gegenüberliegenden aufrechten Wände an einer zweiten Seite der Soll-Knickstellen anzuheben.

Die faltbare Bettbadewanne kann vorzugsweise so ausgestaltet sein, dass das flexible faltbare Flächenelement komplett aus- und einfaltbar ist und aus einem tragfähigen, flexiblen, wasserdichten Material, bevorzugt Kunststofffolie oder Plane, ausgebildet ist.

In einer bevorzugten Ausführungsform ist die faltbare Bettbadewanne so vorgesehen, dass das flexible flatbare Flächenelement für ein leichteres Ein- und Ausfalten mehrere Flächenteile durch Faltkanten aufweist. Durch die Anordnung der Flächenteile sind der Boden und die aus Endrändern des flexiblen faltbaren Flächenelements ausgebildeten aufrechten Wände definiert. Der Boden der faltbaren Bettbadewanne sollte der Länge und Breite der Bettmatratze entsprechen, um ein angenehmes Liegen des Patienten und ein optimales Stützen der aufrechten Wände zu gewährleisten.

Eine vorteilhafte Ausführungsform der faltbaren Bettbadewanne ist so aufgebaut, dass die Ecken des flexiblen faltbaren Flächenelements im aufgebauten Zustand nach oben gefaltet sind, um dabei den Boden und die aufrechten Wände zu bilden. Die Ecken weisen für einen besseren Halt Sicherungsmittel auf, z. B. in der Form eines Klettverschlusses.

Erfindungsgemäß weist jede Soll-Knickstelle drei zusammenlaufende Soll-Faltkanten auf, sodass die faltbare Bettbadewanne stufenweise höhenverstellbar ist. Die Soll-Knickstelle der faltbaren Bettbadewanne sollte an der Stelle angeordnet sein, wo das Bettgestell selbst und die Bettmatratze höhenverstellbar sind. Somit wird praktisch das Kopfteil des Bettes zusammen mit der faltbaren Bettbadewanne für ein angenehmes Liegen des Patienten hochgehoben.

Nach einer bevorzugten Ausführungsform ist die faltbare Bettbadewanne so aufgebaut, dass die Kunststofffolie oder Plane am Rande von Flächenteilen geklebt oder geschweißt ist, sodass diese Flächenteile in Stellung gehalten werden und dichtend abgeschlossen sind.

Insbesondere können die Flächenteile der faltbaren Bettbadewanne mit Platten, z. B. Polycarbonatplatten bzw. Polycarbonatstegplatten, aufgefüllt sein. Auch andere Materialien mit ähnlichen oder besseren Eigenschaften können benutzt werden. Die Kunststofffolie oder Plane ist somit um die Platten geklebt oder geschweißt, sodass die Flächenteile dichtend abgeschlossen sind. Vor allem die äußeren Flächenteile, die die vier Wände ausbilden, können mit Platten versehen sein, um eine gewisse Starrheit zu gewährleisten. Der Boden der faltbare Bettbadewanne könnte abhängig von der Art der Bettmatratze entweder nur aus der Folie bestehen oder auch für mehr Stabilität mit Platten versehen sein.

In vorteilhafter Weise wird die faltbare Bettbadewanne so ausgeführt, dass die Polycarbonatplatten bzw. Polycarbonatstegplatten eine Dicke von 4 mm bis 8 mm aufweisen, wobei besonders bevorzugt eine Dicke von ca. 6 mm ist. Darüber hinaus ist es denkbar, zwei quer übereinander geklebte Polycarbonatplatten bzw. Polycarbonatstegplatten einzusetzen, damit eine Art von Raster entsteht, was die Knickfestigkeit in Längs- und Querrichtung deutlich erhöht. Die Dicke der zwei quer übereinander geklebten Polycarbonatplatten bzw. Polycarbonatstegplatten beträgt 2 x 4 mm bis 2 x 6 mm, wobei besonders bevorzugt eine Dicke von 2 x 4 mm zum Einsatz kommt.

Vorteilhaft ist auch, wenn das flexible flatbare Flächenelement aus einer resistenteren Kunststofffolie mit einer Dicke von mindestens 1 mm ausgebildet ist. In so einer bevorzugten Ausgestaltung kann eine so genannte "Gedächtnis"-Kunststofffolie eingesetzt werden, die sich Stellen nach dem erstmaligen Falten beim Aus- und Einfalten automatisch merkt. Erfindungsgemäß könnte die Kunststofffolie aus einer LKW Plane mit einer Stärke von ca. 1 mm gefertigt werden. Auch wäre eine Fertigung aus einer Polycarbonatfolie mit einer Stärke von ca. 2 bis 3 mm denkbar, die Faltkanten mit "Gedächtnis" aufweist.

Ferner ist bevorzugt vorgesehen, dass eines der seitlichen Flächenteile eine Öffnung zum Einsetzen eines Mittels zum Ablassen der verbrauchten Flüssigkeit aufweist.

Es wird durch die erfindungsgemäße faltbare Bettbadewanne möglich, unproblematisch jederzeit und an jedem Ort, sei es Privatwohnung oder Krankenhaus, eine effiziente Reinigung und Pflege für bettlägerige Personen oder Patienten zu gewährleisten. Durch das komplette Ein- und Ausfalten ist die Bettbadewanne auch sehr schnell einsetzbar und kann auch unproblematisch nach deren Benutzung verstaut werden.

Nachfolgend wird die Erfindung anhand eines Ausführungsbeispiels unter Bezug auf die Zeichnung näher erläutert. Es zeigen:
Fig. 1 eine räumliche Ansicht vom flexiblen faltbaren Flächenelement im komplett gefalteten Zustand;
Fig. 2 eine räumliche Ansicht vom flexiblen faltbaren Flächenelement im gefalteten Zustand;
Fig. 3 eine räumliche Ansicht vom flexiblen faltbaren Flächenelement im gefalteten Zustand;
Fig. 4 eine räumliche Ansicht vom flexiblen faltbaren Flächenelement im längs ausgefalteten Zustand;
Fig. 5 eine räumliche Ansicht vom flexiblen faltbaren Flächenelement im komplett ausgefalteten Zustand;
Fig. 6 eine räumliche Ansicht vom flexiblen faltbaren Flächenelement als faltbare Bettbadewanne mit hochgehobenen Wänden;
Fig. 7 eine räumliche Ansicht von der faltbaren Bettbadewanne im komplett einsetzbaren Zustand;
Fig. 8 eine räumliche Ansicht von der faltbaren Bettbadewanne im angehobenen Zustand des Kopfteils- Stufe I;
Fig. 9 eine räumliche Ansicht von der Bettbadewanne im angehobenen Zustand des Kopfteils - Stufe II.

Das flexible faltbare Flächenelement 2 der faltbaren Bettbadewanne 1 in Figur 1 befindet sich im komplett gefalteten Zustand. Seitlich sind jedoch verschiedene Flächenteile 3 sichtbar, die durch die Faltkanten 4 vorgegeben sind.

In Figur 2 ist das flexible faltbare Flächenelement 2 der faltbaren Bettbadewanne 1 gefaltet, wobei im Vergleich zur Figur 1 nun zwei Flächenteile 3 durch das Ausfalten sichtbar sind. Auch sind weitere Faltkanten 4 zu sehen, die darauf hinweisen, dass die Möglichkeit besteht, das flexible faltbare Flächenelement 2 weiter auf beiden Seiten auszufalten.

Weiter zeigt Figur 3 das flexible faltbare Flächenelement 2 der faltbaren Bettbadewanne 1 in einem gefalteten Zustand, wobei jetzt das flexible faltbare Flächenelement 2 fast komplett längs ausgefaltet ist. Es sind mehrere durch Faltkanten 4 vorgegebene Flächenteile 3 zu sehen. Auch weisen weitere Faltkanten 4 auf die Möglichkeit hin, dass das flexible faltbare Flächenelement 2 weiter auf beiden Seiten komplett längs ausgefaltet werden kann. In dieser Figur 3 ist auch eine Soll-Knickstelle 9 ausgebildet.

In Figur 4 befindet sich das flexible faltbare Flächenelement 2 der faltbaren Bettbadewanne 1 in einem komplett längs ausgefalteten Zustand. Wie in Figur 3 sind sowohl mehrere durch Faltkanten 4 vorgegebene Flächenteile 3 zu sehen, als auch teilweise die Ecken 7 und die Soll-Knickstelle 9. Weitere Faltkanten 4 weisen auf die Möglichkeit hin, dass das flexible faltbare Flächenelement 2 weiter auf beiden Seiten komplett in der Breite auszufalten ist. In dieser Figur 3 ist auch eine Öffnung 12 ausgebildet.

Das flexible faltbare Flächenelement 2 der faltbaren Bettbadewanne 1 in Figur 5 befindet sich in einem komplett ausgefalteten Zustand. Wie in Figur 4 werden durch die Faltkanten 4 verschiedene Flächenteile 3 vorgegeben. Der Boden 5 und die Ecken 7 sind hier deutlich erkennbar. Auch ist erkennbar, dass die äußeren Flächenteile 3 wie ein Rahmen ausgebildet sind, der zur Bildung der faltbaren Bettbadewanne 1 beitragen soll.

Gemäß Figur 6 ist das flexible faltbare Flächenelement 2 als faltbare Bettbadewanne 1 geformt, wobei die äußeren Flächenteile 3 die Wände 6 und 6' bilden. Wie in Figur 4 werden durch die Faltkanten 4 verschiedene Flächenteile 3 auf allen vier Seiten hochgehoben und gestalten jeweils zwei gegenüberstehende Wände 6 und 6'. An allen vier Ecken 7 sind die Eck-Flächenteile 3 hochgehoben und gefaltet, eine Bettbadewanne 1 bildend.

In Figur 7 ist nun die faltbare Bettbadewanne 1 im komplett einsetzbaren Zustand gezeichnet. Der Boden 5 ist perfekt erkennbar und die jeweils gegenüberstehenden zwei Wände 6 und 6' sind im aufrechten Zustand, somit die faltbare Bettbadewanne 1 in Stellung haltend und dichtend abschließend. Die in den Ecken 7 gefalteten Flächenteile 2 sind mit einem Sicherungsmittel 8 befestigt.

Die Soll-Knickstelle 9 besteht im Wesentlichen aus drei zusammenlaufenden Soll-Faltkanten 10, 11 und 11', die so ausgebildet sind, um den Kopfteil 14 der faltbaren Bettbadewanne 1 bei Bedarf in einer Stufe I bzw. Stufe II hoch zu heben. Außerdem ist hier die Anordnung der Öffnung 12 seitlich am Fußteil 15 der faltbaren Bettbadewanne 1 erkennbar, um in vorteilhafter Weise das Abfließen der Flüssigkeit zu fördern. Dies geschieht durch ein Mittel zum Ablassen der Flüssigkeit (nicht gezeigt), das mit der Öffnung 12 zu verbinden ist.

Erfindungsgemäß ist es jedoch auch denkbar, dass die Flächenteile 3 der faltbaren Bettbadewanne 1 nicht nur aus Kunststofffolie ausgestaltet sind, sondern mit Platten, z. B. Polycarbonatplatten bzw. Polycarbonatstegplatten, aufgefüllt sind. In diesem Fall ist die Kunststofffolie um die Platten geklebt oder geschweißt, sodass die Flächenteile 3 in Stellung gehalten werden und dichtend abgeschlossen sind. Die aus den äußeren Flächenteilen 3 ausgebildeten vier Wände 6 und 6' können mit Platten versehen sein. Auch der Boden könnte entweder nur aus der Folie bestehen oder auch für mehr Stabilität mit Platten versehen sein.

Figur 8 zeigt eine faltbare Bettbadewanne mit allen Bezugselementen der Figur 7, jedoch hier in einem gehobenen Zustand - Stufe I dargestellt. Dafür ist das Kopfteil 14 der faltbaren Bettbadewanne 1 entlang der Soll-Faltkante 10 der Soll-Knickstelle 9 geknickt, wobei dadurch der Kopf eines in der faltbaren Bettbadewanne liegenden Patienten leicht gehoben in Stufe I liegen würde. Die Soll-Faltkante 11 ist erkennbar, und weist auf die Möglichkeit hin, das Kopfteil 14 der Badewanne 1 weiter auf Stufe II hochzuheben.

Figur 8 zeigt eine faltbare Bettbadewanne mit allen Bezugselementen der Figur 7, aber hier in einem gehobenen Zustand - Stufe II dargestellt. Dafür ist das Kopfteil 14 der faltbaren Bettbadewanne 1 entlang der Soll-Faltkante 11 der Soll-Knickstelle 9 geknickt, wobei dadurch das Kopfteil in Stufe II gehoben wird. Der Patient befindet sich somit in der faltbaren Bettbadewanne 1 fast in einer Sitzposition.

Die vorstehend beschriebene Erfindung erfüllt vollumfänglich die gestellten Aufgaben. Daher können vorteilhaft Patienten hier nicht nur im Liegen, sondern mit hoch gelagertem Oberkörper gewaschen werden. Dies bietet vor allem sehr große Vorteile bei Patienten, die z. B. unter Herzinsuffizienz oder Asthma leiden und die ansonsten im Liegen sehr schnell Atemnot bekommen könnten. Darüber hinaus verspüren bettlägerige Patienten durch die hoch gelagerte Position des Oberkörpers ein Gefühl von Sicherheit. Beim Haare waschen in der hoch gelagerten Position des Oberkörpers haben die Patienten ebenfalls ein viel angenehmeres Empfinden, als in der liegenden Position. Eine Hochlagerung des Oberkörpers in vergleichbaren Bettbadewannen aus dem Stand der Technik ist entweder gar nicht oder nur mit riesengroßem Aufwand möglich und in der Regel wird das Duschen der Patienten empfohlen. Mit der gegenwärtigen Erfindung können hingegen Patienten ohne Risiko gebadet werden.

Die Materialien der Erfindung können dank der gegenwärtigen Konstruktion der faltbaren Bettbadewanne derart gewählt werden, dass sie unter normalen Bedingungen nicht kaputt gehen. Insbesondere kann erfindungsgemäß eine Beschädigung von dünnen Folien aus dem Stand der Technik durch scharfe Gegenstände vollständig vermieden und die Dichtheit der Bettbadewanne aufrechterhalten werden.

Für eine verbesserte und angenehmere Pflege können bestimmte Bauteile entweder in oder an den Seitenwänden der Bettbadewanne fixiert werden, wie z.B. elektronische Bauteile wie Schallwellen-Generatoren, elektronische oder passive Magneten, Luftsprudler, bunte Beleuchtung usw., oder Heizmatten unter dem Boden integriert werden. Darüber hinaus ist der Einsatz der erfindungsgemäßen Bettbadewanne nicht nur im medizinischen Bereich möglich, sondern auch im Wellness-Bereich und dergleichen.

### Bezugszeichenliste:

1. faltbare Bettbadewanne
2. flexible faltbares Flächenelement
3. Flächenteil
4. Faltkanten
5. Boden
6. Wand
6'. Wand
7. Ecken
8. Sicherungsteil
9. Soll-Knickstelle
10. Soll-Faltkante Stufe I
11. Soll-Faltkante Stufe II
11'. Soll-Faltkante
12. Öffnung
14. Kopfteil
15. Fußteil

## Patentansprüche

1. Faltbare Bettbadewanne (1) mit selbst tragenden Wänden für medizinische Zwecke, bestehend aus einem flexiblen faltbaren Flächenelement (2), wobei das flexible faltbare Flächenelement (2) im aufgebauten Zustand einen im Wesentlichen rechteckigen Boden (5) und aufrechte Wände (6, 6') bestimmt und wobei im nicht aufgebauten Zustand der Boden (5) und die Wände (6, 6') einstückig ausgebildet sind, und wobei der Boden (5) aus einem im Wesentlichen flexiblen Material besteht und die Wände (6, 6') aus einem im Wesentlichen starren Material bestehen, wobei zwei gegenüberliegende aufrechte Wände (6) jeweilige Soll-Knickstellen (9) aufweisen und jede Soll-Knickstelle (9) drei zusammenlaufende Soll-Faltkanten (10, 11, 11') aufweist, sodass die Bettbadewanne (1) stufenweise höhenverstellbar ist, wobei die drei zusammenlaufenden Soll-Faltkanten (10, 11, 11') an einer Faltkante (4) zwischen den Boden (5) und den Wänden (6) zusammenlaufen.

2. Faltbare Bettbadewanne (1) nach Anspruch 1, wobei das flexible faltbare Flächenelement (2) komplett aus- und einfaltbar ist und aus einem tragfähigen, flexiblen, wasserdichten Material, bevorzugt Kunststofffolie oder Plane, ausgebildet ist.

3. Faltbare Bettbadewanne (1) nach einem der vorstehenden Ansprüche, wobei das flexible faltbare Flächenelement (2) für ein leichteres Ein- und Ausfalten mehrere Flächenteile (3) durch Faltkanten (4) vorgibt, wobei der Boden (5) und die aus Endrändern des flexiblen faltbaren Flächenelements (2) ausgebildeten aufrechten Wände (6, 6') definiert sind.

4. Faltbare Bettbadewanne (1) nach einem der vorstehenden Ansprüche, wobei Ecken des flexiblen faltbaren Flächenelements (2) im aufgebauten Zustand nach oben gefaltet sind, um dabei den Boden (5) und die aufrechten Wände (6, 6') zu bilden, wobei die Ecken (7) für einen besseren Halt Sicherungsmittel (8) aufweisen, z. B. in der Form eines Klettverschlusses.

5. Faltbare Bettbadewanne (1) nach einem der vorstehenden Ansprüche, wobei die Kunststofffolie oder Plane am Rande von Flächenteilen (3) geklebt oder geschweißt ist, sodass sie dichtend abgeschlossen sind.

6. Faltbare Bettbadewanne (1) nach einem der vorstehenden Ansprüche, wobei die Flächenteile (3) mit Platten, z. B. Polycarbonatplatten bzw. Polycarbonatstegplatten aufgefüllt sind, wobei die Kunststofffolie um die Platten (3) geklebt oder geschweißt ist, sodass sie dichtend abgeschlossen sind.

7. Faltbare Bettbadewanne (1) nach Anspruch 6, wobei die Polycarbonatplatten bzw. Polycarbonatstegplatten eine Dicke von 4 bis 8 mm, vorzugsweise 6 mm,aufweisen, oder wobei jede Polycarbonatplatte bzw. Polycarbonatstegplatte aus zwei quer übereinander geklebten Platten besteht, um eine Art von Raster zu bilden, das die Knickfestigkeit in Längs- und Querrichtung erhöht, wobei vorzugsweise die Dicke der zwei quer übereinander geklebten Platten 2 x 4 mm bist 2 x 6 mm beträgt, wobei besonders bevorzugt die Dicke 2 x 4 mm beträgt.

8. Faltbare Bettbadewanne (1) nach einem der vorstehenden Ansprüche, wobei das flexible faltbare Flächenelement (2) aus einer resistenteren Kunststofffolie mit einer Dicke von mindestens 2 mm ausgebildet ist, wobei sich diese Kunststofffolie die Stellen nach dem erstmaligen Falten beim Aus- und Einfalten automatisch merkt.

9. Faltbare Bettbadewanne (1) nach einem der vorstehenden Ansprüche, wobei eines der seitlichen Flächenteile (3) eine Öffnung (12) zum Einsetzen eines Mittels zum Ablassen der verbrauchten Flüssigkeit aufweist.

10. Faltbare Bettbadewanne (1) nach einem der vorstehenden Ansprüche 5 bis 9, wobei jede der Soll-Knickstellen (9) ausgebildet ist, die Wandabschnitte der zwei gegenüberliegenden aufrechten Wände (6) an einer ersten Seite der Soll-Knickstellen (9) in Bezug auf die Wandabschnitte der zwei gegenüberliegenden aufrechten Wände (6) an einer zweiten Seite der Soll-Knickstellen (9) anzuheben, wenn das Material der jeweiligen Wandabschnitte an jeder der Soll-Knickstellen (9) zusammengefaltet wird.

## Claims

1. Foldable bed bathtub (1) with self-supporting walls for medical purposes, consisting of a flexible foldable surface element (2), wherein the flexible fordable surface element (2) defines, in the assembled state, a substantially rectangular bottom (5) and erect walls (6, 6'), and wherein in the non-assembled state the bottom (5) and the walls (6, 6') are formed monolithically, and wherein the bottom (5) consists of a substantially flexible material and the walls (6, 6') of a substantially rigid material, wherein two opposite erect walls (6) have respective predetermined folds (9) and each predetermined fold (9) have three converging predetermined folding edges (10, 11, 11') so that the bed bathtub (1) can be adjusted in height stepwise, wherein the three converging predetermined folding edges (10, 11, 11') converge at a folding edge (4) between the bottom (5) and the walls (6).

2. Foldable bed bathtub (1) according to Claim 1, wherein the flexible foldable surface element (2) is able to be folded in and out entirely and formed from a flexible, waterproof material with good carrying capacity, preferably plastic foil or tarpaulin.

3. Foldable bed bathtub (1) according to one of the preceding claims, wherein the flexible foldable surface element (2) define several surface portions (3) by means of folding edges (4) for facilitating the folding in and out, wherein the bottom (5) and the erect walls (6, 6') formed from terminating edges of the flexible foldable surface element (2) are defined.

4. Foldable bed bathtub (1) according to one of the preceding claims, wherein corners of the flexible foldable surface element (2) are folded upwards in the assembled state in order to form the bottom (5) and the erect walls (6, 6'), wherein the corners (7) have securing means (8) for better stability, e.g. in the form of a hook-and-loop fastener.

5. Foldable bed bathtub (1) according to one of the preceding claims, wherein the plastic foil or tarpaulin is glued or welded at the edge of surface portions (3) so that they are closed sealingly.

6. Foldable bed bathtub (1) according to one of the preceding claims, wherein the surface portions (3) are filled with panels, e.g. polycarbonate panels or polycarbonate multiwall sheets, respectively, wherein the plastic foil is glued or welded around the panels (3) so that they are closed sealingly.

7. Foldable bed bathtub (1) according to Claim 6, wherein the polycarbonate panels or polycarbonate multiwall sheets, respectively, have a thickness of 4 to 8 mm, preferably 6 mm, or wherein each polycarbonate panel or polycarbonate multiwall sheet, respectively, consist of two panels glued transversely on top of each other to form a kind of grid which increases the column strength in the longitudinal and transverse directions, wherein the thickness of the two panels glued transversely on top of each other is 2 x 4 mm, to 2 x 6 mm, wherein the thickness is particularly preferred as 2 x 4 mm.

8. Foldable bed bathtub (1) according to one of the preceding claims, wherein the flexible foldable surface element (2) is formed from a more resistant plastic foil having a thickness of at least 2 mm, wherein this plastic foil automatically remembers the places after first folding during folding in and folding out.

9. Foldable bed bathtub (1) according to one of the preceding claims, wherein one of the lateral surface portions (3) have an opening (12) for inserting a means for draining the used liquid,

10. Foldable bed bathtub (1) according to one of the preceding claims 5 through 9, wherein each of the predetermined folds (9) is adapted for lifting the wall portions of the two opposite erect walls (6) at a first side of the predetermined folds (9) with respect to the wall portions of the two opposite erect walls (6) at a second side of the predetermined folds (9) when the material of the respective wall portions is folded up at each of the predetermined folds (9).

## Revendications

1. Baignoire de lit pliante (1) à parois autoporteuses, destinée à des fins médicales, composée d'un élément surfacique souple pliant (2) l'élément surfacique souple pliant (2) circonscrivant à l'état monté un fond sensiblement rectangulaire (5) et des parois verticales (6, 6') et le fond (5) et les parois (6, 6') formant bloc à l'état non monté, le fond (5) étant composé d'un matériau sensiblement souple et les parois (6, 6') étant composées d'un matériau sensiblement rigide, deux parois verticales opposées (6) présentant des points de pliage théoriques (9) et chaque point de pliage théorique (9) présentant trois arêtes de pliage théorique (10, 11, 11'), de sorte que la baignoire de lit (1) est réglable graduellement en hauteur, les trois arrêtes de pliage théorique (10, 11, 11') convergeant au niveau d'une arête de pliage (4) entre le fond (5) et les parois (6).

2. Baignoire de lit pliante (1) selon la revendication 1, dans laquelle l'élément surfacique souple pliant (2) est complètement pliable et dépliable et est constitué d'un matériau solide, souple et étanche à l'eau, de préférence un film de plastique ou une bâche.

3. Baignoire de lit pliante (1) selon une des revendications précédentes, dans laquelle l'élément surfacique souple pliant (2) détermine pour faciliter le pliage et le dépliage plusieurs parties surfaciques (3) par des arêtes de pliage (4), le fond (5) et les parois verticales (6, 6') constitués des arêtes terminales de l'élément surfacique souple pliant (2) étant définis.

4. Baignoire de lit pliante (1) selon une des revendications précédentes, dans laquelle des coins de l'élément surfacique souple pliant (2) sont repliés vers le haut à l'état monté pour former ainsi le fond (5) et les parois verticales (6, 6'), les coins (7) présentant pour une meilleure tenue des moyens de blocage (8), par exemple sous la forme d'une fermeture agrippante.

5. Baignoire de lit pliante (1) selon une des revendications précédentes, dans laquelle le film de plastique ou la bâche est collé ou soudé au bord de parties surfaciques (3) de manière à les fermer hermétiquement.

6. Baignoire de lit pliante (1) selon une des revendications précédentes, dans laquelle les parties surfaciques (3) sont remplies de plaques, par exemple de plaques de polycarbonate ou des traverses de polycarbonate, le film de plastique étant collé ou soudé autour des plaques (3) de manière à les fermer hermétiquement.

7. Baignoire de lit pliante (1) selon la revendication 6, dans laquelle les plaques de polycarbonate ou traverses de polycarbonate ont une épaisseur de 4 à 8 mm, de préférence 6 mm, ou chaque plaque de polycarbonate ou traverse de polycarbonate est composée de deux plaques collées superposées transversalement pour former une sorte de trame qui augmente l'aptitude au pliage dans le sens longitudinal et transversal, l'épaisseur des deux plaques collées transversalement l'une sur l'autre étant de préférence de 2 x 4 mm à 2 x 6 mm, l'épaisseur étant très préférentiellement de 2 x 4 mm.

8. Baignoire de lit pliante (1) selon une des revendications précédentes, dans laquelle l'élément surfacique souple pliant (2) est formé d'un film de plastique plus résistant ayant une épaisseur d'au moins 2 mm, ce film de plastique repérant automatiquement les points lors du pliage et du dépliage après le premier pliage.

9. Baignoire de lit pliante (1) selon une des revendications précédentes, dans laquelle une des parties surfaciques latérales (3) présente une ouverture (12) pour insérer un moyen d'évacuation du liquide usagé.

10. Baignoire de lit pliante (1) selon une des revendications précédentes 5 à 9, dans laquelle chacun des points de pliage théoriques (9) est conçu pour relever les sections de paroi des deux parois verticales opposées (6) sur un premier côté des points de pliage théoriques (9) par rapport aux sections de paroi des deux parois verticales opposées (6) sur un deuxième côté des points de pliage théorique (9) quand le matériau des sections de paroi respectives est replié à chacun des points de pliage théoriques (9).
